# EUROPÄISCHE PATENTSCHRIFT

(11) **EP 1 666 799 B1**
(45) Veröffentlichungstag und Bekanntmachung des Hinweises auf die Patenterteilung: **11.09.2013**
(21) Anmeldenummer: 05020651.5
(22) Anmeldetag: 22.09.2005
(51) Int. Cl.: F24C 15/20

(54) **Garofenmuffel mit Katalysator**
Baking oven muffle with catalyst
Moufle d'un four de cuisson avec un catalyseur

(30) Priorität: 16.11.2004 DE 102004055153
(43) Veröffentlichungstag der Anmeldung: 07.06.2006
(73) Patentinhaber: Electrolux Home Products Corporation N.V., 1130 Brussel (BE)
(72) Erfinder: Reiner, Arnold, 91610 Insingen (DE); Walther, Christoph, 91541 Rothenburg/Tauber (DE); Schäff, Gerhard, 90556 Cadolzburg (DE); von Dobschütz, Manfred, 91474 Lengenfeld (DE); Dänzer, Stefan, 91631 Wettringen (DE)
(74) Vertreter: Baumgartl, Gerhard Willi

(56) Entgegenhaltungen:
- EP-A- 0 831 277
- EP-A- 0 952 404
- EP-A- 1 136 759
- EP-A- 1 378 711
- EP-A- 1 400 758

## Beschreibung

Die Erfindung betrifft eine Garofenmuffel mit einer Katalysatoreinrichtung zur Behandlung von Wrasen.

Es ist bekannt, Wrasen durch Katalysatoren zu reinigen.

Die EP 1 400 758 A1 zeigt eine Heizeinheit für Garöfen, die innerhalb einer Garofenmuffel angeordnet ist und eine Trägerplatte aufweist, die sich über die gesamte Decke erstreckt. In die Unterseite der Trägerplatte sind Heizelemente eingebettet, welche durch eine Glaskeramikplatte hindurch den Garraum beheizen. In einem Durchbruch der Trägerplatte ist ein Katalysatorstein aufgenommen, der mit den Heizelementen zur Beheizung des Garraums thermisch gekoppelt ist. Dies ist aufwendig und wenig flexibel.

Weitere Gargeräte mit Katalysator sind in der EP 1 378 711 A und der EP 0 992 404 A gezeigt.

Der Erfindung liegt die Aufgabe zugrunde, die Flexibilität bei geringem Aufwand zu erhöhen.

Erfindungsgemäß wird diese Aufgabe durch die Merkmale des Anspruches 1 gelöst. Vorteilhafte Weiterbildungen ergeben sich aus den Unteransprüchen.

Die Garofenmuffel besitzt
- eine Muffeldecke,
- einen unterhalb der Muffeldecke angeordneten Rohrheizkörper zur Beheizung der Garofenmuffel von oben,
- einen oberhalb des Rohrheizkörpers in der Muffeldecke angeordneten Wrasenabzug zur Ableitung von Wrasen aus der Garofenmuffel und
- eine unterhalb des Wrasenabzugs angeordnete Katalysatoreinrichtung zur Behandlung des abzuleitenden Wrasens, wobei
- die Katalysatoreinrichtung einen am Rohrheizkörper angeordneten Träger aufweist, an dem ein Heizelement und ein mit dem Heizelement thermisch gekoppelter Katalysator angeordnet ist.

Der Träger ist insbesondere topfförmig ausgebildet. Er weist vorzugsweise einen zentralen unteren Topfboden, der den Katalysator trägt, und einen ringförmigen oberen Topfboden auf, über dem das Heizelement angeordnet ist, wobei sich vom unteren Topfboden her eine untere Topfwand und vom oberen Topfboden her eine obere Topfwand nach oben erstreckt.

Der Katalysator ist oben und/oder unten durch ein Flammenschutzgitter abgedeckt. Vorzugsweise sitzt er auf dem unteren Topfboden auf und ist im unteren Bereich durch die untere Topfwand umschlossen. Er kann aber auch vom unteren Topfboden und zumindest abschnittsweise von der unteren Topfwand beabstandet sein. Insbesondere dann ist die obere Topfwand durchbrochen.

Die untere Topfwand ist vorzugsweise zwischen Rohrabschnitten des Rohrheizkörpers hindurchgeführt, während der obere Topfboden auf diesen Rohrabschnitten aufsitzt.

Der Wrasen ist insbesondere von unten her und/oder von den Seiten her an den Katalysator heranführbar.

Das Heizelement ist insbesondere ein Halogenheizelement, das den Katalysator vorzugsweise umgibt.

Der Rohrheizkörper und das Heizelement weisen insbesondere je einen elektrischen Anschlussstecker auf und sind vorzugsweise getrennt ansteuerbar.

Der Träger ist insbesondere am Rohrheizkörper oder an einem den Rohrheizkörper abstützenden Stützelement befestigt.

Schließlich ist ein Garofen mit wenigstens einer zuvor beschriebenen Garofenmuffel vorgesehen.

Die Erfindung wird nachstehend anhand zweier Ausführungsbeispiele näher erläutert. In den zugehörigen schematischen Zeichnungen zeigen:
Fig. 1 einen Rohrheizkörper mit einer Katalysatoreinrichtung von oben gesehen,
Fig. 2 den Rohrheizkörper mit Katalysatoreinrichtung von unten gegen eine Garofenmuffeldecke gesehen,
Fig. 3 den Rohrheizkörper und die Katalysatoreinrichtung im Schnitt,
Fig. 4 einen Rohrheizkörper mit einer anderen Katalysatoreinrichtung von oben gesehen,
Fig. 5 den Rohrheizkörper mit anderer Katalysatoreinrichtung von unten gegen eine Garofenmuffeldecke gesehen,
Fig. 6 den Rohrheizkörper und die andere Katalysatoreinrichtung im Schnitt.

Der Rohrheizkörper 2 besteht aus einer inneren ersten Rohrschlange 4, die in zueinander parallelen Windungen geführt ist, und einer äußeren zweiten Rohrschlange 6, die um die Außenkontur der inneren Rohrschlange 4 geführt ist, ohne deren Windungen vollständig zu folgen. Beide Rohrschlangen 4 und 6 stützen sich auf einer etwa mittig verlaufenden Stützstrebe 8 ab. Die Enden der in den Rohrschlangen 4 und 6 aufgenommenen Heizwendeln führen an Kontakte 10 und 12 eines Steckers 14, der unterhalb einer Garofenmuffeldecke 16 in eine nicht dargestellte spannungsführende Buchse einer Garofenrückwand 18 einsteckbar ist, so dass sich der Rohrheizkörper 2 im Inneren der ansonsten nicht weiter dargestellten Garofenmuffel parallel zu deren Decke 16 erstreckt. Diese Lage ist gegebenenfalls durch die Stützstrebe 8 absicherbar, an der Schellen 20 befestigt sind, die sich um die Rohrschlangen 4 und 6 winden.

Direkt am Rohrheizkörper 2 ist eine Katalysatoreinrichtung 22 befestigt, deren gestuftes topfförmiges Gehäuse 24 einen unteren Gehäuseteil 26 kleineren Durchmessers und einen oberen Gehäuseteil 28 größeren Durchmessers aufweist. Der zylindrische Mantel 30 des unteren Gehäuseteils 26 steckt zwischen zwei zueinander parallelen Abschnitten der Rohrschlange 4, auf denen der ringförmige Boden 32 des oberen Gehäuseteils 28 aufsitzt. Neben den Abschnitten der Rohrschlange 4 berührt der zylindrische Mantel 30 des unteren Gehäuseteils 26 auch die Stützstrebe 8. Oberhalb der Katalysatoreinrichtung 22 sind in der Garofenmuffeldecke 16 Wrasenabzugsöffnungen 34 eingelassen.

Im unteren Bereich des oberen Gehäuseteils 28 ist über dem ringförmigen Boden 32 eine ringförmige Halogenheizung 36 angeordnet, deren Anschlüsse an einen Stecker 38 führen, der am Mantel 40 des oberen Gehäuseteils 28 befestigt und auf nicht dargestellte Weise mit einer spannungsführenden Buchse verbindbar ist.

Auf dem ringförmigen Boden 42 des unteren Gehäuseteils 26 sitzt gemäß Fig. 1 bis 3 ein Katalysatorstein 44, der aus einem keramischen Substrat mit Edelmetallüberzug bestehen kann, zwischen der Halogenheizung hindurchführt und auf seiner an die Garofenmuffeldecke 16 bzw. deren Wrasenabzug 34 heranreichenden Oberseite durch ein Flammschutzgitter 46 abgedeckt ist. Der zylindrische Mantel 40 des oberen Gehäuseteils 28 ist ebenso geschlossen wie der Mantel 30 des unteren Gehäuseteils 26.

Die Wirkungsweise ist folgende:
Je nach Gargut und/oder Garprogramm werden eine oder mehrere Backofenheizungen, beispielsweise der Rohrheizkörper 2, und/oder die Heizung 36 der Katalysatoreinrichtung 22 angesteuert. Bevor der sich beim Garen bildende Wrasen durch den in der Garofenmuffeldecke 16 angeordneten Wrasenabzug nach außen gelangen kann, muss er von unten her zunächst den separat beheizten Katalysatorstein passieren, wo seine organischen Verbindungen unter optimalen Voraussetzungen zu CO₂ und H₂O oxidiert werden.

Obwohl Luftführung und Vorwärmung des Wrasens hier eher zufälliger Natur sind, bietet bereits diese einfache Ausbildung bei einer bevorzugten Arbeitstemperatur von wenigstens 350°C eine vollständige Verbrennung der organischen Bestandteile ohne Nebenprodukte wie Aldehyde, Essig und Alkohol. Die gegebenenfalls wahlweise thermische Kopplung des Katalysators mit einer separaten Heizung und/oder einer Garofenheizung ist nicht nur auf einfachste Weise realisiert. Sie ermöglicht auch eine flexible Einbindung des Katalysators bzw. deren Heizung in den Prozess des Garens und/oder Oxidierens sowie eine kurze Reaktionszeit zur Reduzierung von CO₂-Werten. Der modulare Aufbau ist montage- und kundendienstfreundlich.

Eine gezieltere Führung des Wrasens (der Luft) ist mit einer Ausbildung gemäß der Fig. 4 bis 6 möglich. Der Katalysatorstein 44 liegt hier weder vollständig am Mantel des unteren Gehäuseteils an noch sitzt er auf dessen ringförmigem Boden auf. Stattdessen ist der Katalysatorstein 44 sowohl vom geschlossenen Boden 48 als auch vom durchbrochenen Mantel 50 des unteren Gehäuseteils 26 beabstandet, so dass der Wrasen durch die Durchbrüche 52 des Mantels 50 in die Katalysatoreinrichtung 22 eintreten und den Katalysatorstein 44 vorgewärmt von der Seite umspülen und von unten her durchströmen kann. Die Beabstandung erfolgt durch Auswölbungen 54 des Bodens 48 nach oben und Auswölbungen 56 des Mantels 30 nach innen, die Vorwärmung des Wrasens durch dessen Vorbeiströmen an der Heizung 36. Deren separate Zuschaltbarkeit dient der Optimierung des Energieverbrauchs, der seitliche Wraseneintritt der Verwendung unterschiedlicher Katalysatorgeometrien.

## Patentansprüche

1. Garofenmuffel mit
- einer Muffeldecke (16),
- einem unterhalb der Muffeldecke (16) angeordneten Rohrheizkörper (2) zur Beheizung der Garofenmuffel von oben,
- einem oberhalb des Rohrheizkörpers (2) in der Muffeldecke (16) angeordneten Wrasenabzug (34) zur Ableitung von Wrasen aus der Garofenmuffel und
- einer unterhalb des Wrasenabzugs (34) angeordneten Katalysatoreinrichtung (22) zur Behandlung des abzuleitenden Wrasens, **dadurch gekennzeichnet, dass**
- die Katalysatoreinrichtung (22) einen am Rohrheizkörper (2) angeordneten Träger (24) aufweist, an dem ein Heizelement (36) und ein mit dem Heizelement (36) thermisch gekoppelter Katalysator (44) angeordnet ist.

2. Garofenmuffel nach Anspruch 1, bei dem der Träger (24) topfförmig ausgebildet ist mit einem zentralen unteren Topfboden (42, 48), der den Katalysator (44) trägt, und einem ringförmigen oberen Topfboden (32), über dem das Heizelement (36) angeordnet ist, wobei sich vom unteren Topfboden (42, 48) her eine untere Topfwand (30) und vom oberen Topfboden (32) her eine obere Topfwand (40, 50) nach oben erstreckt.

3. Garofenmuffel nach Anspruch 2, bei der der Katalysator (44) oben und/oder unten durch ein Flammenschutzgitter (46) abgedeckt ist.

4. Garofenmuffel nach Anspruch 2 oder 3, bei der der Katalysator (44) auf dem unteren Topfboden (42) aufsitzt und im unteren Bereich durch die untere Topfwand (30) umschlossen ist.

5. Garofenmuffel nach Anspruch 2 oder 3, bei der der Katalysator (44) vom unteren Topfboden (48) und zumindest abschnittsweise von der unteren Topfwand (30) beabstandet ist.

6. Garofenmuffel nach einem der Ansprüche 2 bis 5, bei der die obere Topfwand (50) durchbrochen ist.

7. Garofenmuffel nach einem der Ansprüche 2 bis 6, bei der die untere Topfwand (30) zwischen Rohrabschnitten des Rohrheizkörpers (2) hindurchgeführt ist und der obere Topfboden (32) auf diesen Rohrabschnitten aufsitzt.

8. Garofenmuffel nach einem der Ansprüche 1 bis 7, bei der der Wrasen von unten her an den Katalysator (44) heranführbar ist.

9. Garofenmuffel nach einem der Ansprüche 1 bis 8, bei der Wrasen von den Seiten her an den Katalysator heranführbar ist.

10. Garofenmuffel nach einem der Ansprüche 1 bis 9, bei der das Heizelement (36) den Katalysator (44) umgibt.

11. Garofenmuffel nach einem der Ansprüche 1 bis 10, bei der das Heizelement (36) ein Halogenheizelement ist.

12. Garofenmuffel nach einem der Ansprüche 1 bis 11, bei der der Rohrheizkörper (2) und das Heizelement (36) je einen elektrischen Anschlussstecker (14) aufweisen.

13. Garofenmuffel nach einem der Ansprüche 1 bis 12, bei der der Rohrheizkörper (2) und das Heizelement (36) getrennt ansteuerbar sind.

14. Garofenmuffel nach einem der Ansprüche 1 bis 13, bei der der Träger (24) am Rohrheizkörper (2) oder an einem den Rohrheizkörper (2) abstützenden Stützelement (8) befestigt ist.

15. Garofen mit wenigstens einer Garofenmuffel nach einem der Ansprüche 1 bis 14.

## Claims

1. A baking oven muffle comprising
- a muffle top (16),
- a tubular heater (2) disposed below the muffle top (16) for heating the baking oven muffle from the top,
- a steam extractor (34) disposed above the tubular heater (2) in the muffle top (16) for removing steam from the baking oven muffle and
- a catalyst device (22) disposed below the steam extractor (34) for the treatment of the steam to be extracted, **characterized in that**
- the catalyst device (22) comprises a support (24) disposed on the tubular heater (2) on which is located a heating element (36) and a catalyst (44) thermally coupled to the heating element (36).

2. The baking oven muffle according to claim 1, in which the support (24) is configured to be cup-shaped with a central lower cup base (42, 48) which supports the catalyst (44) and an annular upper cup base (32) over which the heating element (36) is disposed, wherein from the lower cup base (42, 48) a lower cup wall (30) extends upwards and from the upper cup base (32) an upper cup wall (40, 50) extends upwards.

3. The baking oven muffle according to claim 2, wherein the catalyst (44) is covered at the top and/or at the bottom by a flame protection grating (46).

4. The baking oven muffle according to claim 2 or 3, wherein the catalyst (44) sits on the lower cup base (42) and is enclosed by the lower cup wall (30) in the lower region.

5. The baking oven muffle according to claim 2 or 3, wherein the catalyst (44) is spaced apart from the lower cup base (48) and at least in sections from the lower cup wall (30).

6. The baking oven muffle according to any one of claims 2 to 5, wherein the upper cup wall (50) is interrupted.

7. The baking oven muffle according to any one of claims 2 to 6, wherein the lower cup wall (30) is guided through between pipe sections of the tubular heater (2) and the upper cup base (32) sits on these pipe sections.

8. The baking oven muffle according to any one of claims 1 to 7, wherein the steam can be guided from below towards the catalyst (44).

9. The baking oven muffle according to any one of claims 1 to 8, wherein steam can be guided from the sides towards the catalyst.

10. The baking oven muffle according to any one of claims 1 to 9, wherein the heating element (36) surrounds the catalyst (44).

11. The baking oven muffle according to any one of claims 1 to 10, wherein the heating element (36) is a halogen heating element.

12. The baking oven muffle according to any one of claims 1 to 11, wherein the tubular heater (2) and the heating element (36) each have electrical connectors (14).

13. The baking oven muffle according to any one of claims 1 to 12, wherein the tubular heater (2) and the heating element (36) are controllable separately.

14. The baking oven muffle according to any one of claims 1 to 13, wherein the support (24) is fastened to the tubular heater (2) or to a support element (8) which supports the tubular heater (2).

15. A baking oven having at least one baking oven muffle according to any one of claims 1 to 14.

## Revendications

1. Moufle de four de cuisson, comportant
- une paroi supérieure (16),
- un corps de chauffe tubulaire (2), disposé en dessous de la paroi supérieure (16) et destiné à chauffer le moufle par le haut,
- un système d'aspiration des vapeurs (34), disposé dans la paroi supérieure (16) au-dessus du corps de chauffe tubulaire (2) et destiné à évacuer les vapeurs hors du moufle du four, et
- un dispositif de catalyse (22), disposé en dessous du système d'aspiration des vapeurs (34) et destiné au traitement des vapeurs à évacuer,
**caractérisée en ce que**
- le dispositif de catalyse (22) comporte un support (24), qui est disposé au niveau du corps de chauffe tubulaire (2) et sur lequel sont disposés un élément chauffant (36) et un catalyseur (44) couplé thermiquement à l'élément chauffant (36).

2. Moufle de four de cuisson selon la revendication 1, dans lequel le support (24) est réalisé en forme de corps creux avec un fond inférieur (42, 48) central, qui porte le catalyseur (44), et avec un fond supérieur (32) annulaire, au-dessus duquel est disposé l'élément chauffant (36), une paroi inférieure (30) dudit corps creux s'étendant vers le haut à partir du fond inférieur (42, 48) et une paroi supérieure (40, 50) dudit corps creux s'étendant vers le haut à partir du fond supérieur (32).

3. Moufle de four de cuisson selon la revendication 2, dans lequel le catalyseur (44) est recouvert en haut et/ou en bas par une grille de protection contre les flammes (46).

4. Moufle de four de cuisson selon la revendication 2 ou 3, dans lequel le catalyseur (44) est posé sur le fond inférieur (42) et est entouré par la paroi inférieure (30) dans la zone inférieure.

5. Moufle de four de cuisson selon la revendication 2 ou 3, dans lequel le catalyseur (44) est situé à distance du fond inférieur (48) et au moins partiellement à distance de la paroi inférieure (30).

6. Moufle de four de cuisson selon l'une quelconque des revendications 2 à 5, dans lequel la paroi supérieure (50) est perforée.

7. Moufle de four de cuisson selon l'une quelconque des revendications 2 à 6, dans lequel la paroi inférieure (30) est guidée entre des portions tubulaires du corps de chauffe tubulaire (2), et le fond supérieur (32) repose sur lesdites portions tubulaires.

8. Moufle de four de cuisson selon l'une quelconque des revendications 1 à 7, dans lequel les vapeurs peuvent être guidées depuis le bas vers le catalyseur (44).

9. Moufle de four de cuisson selon l'une quelconque des revendications 1 à 8, dans lequel les vapeurs peuvent être guidées à partir des côtés vers le catalyseur.

10. Moufle de four de cuisson selon l'une quelconque des revendications 1 à 9, dans lequel l'élément chauffant (36) entoure le catalyseur (44).

11. Moufle de four de cuisson selon l'une quelconque des revendications 1 à 10, dans lequel l'élément chauffant (36) est un élément chauffant halogène.

12. Moufle de four de cuisson selon l'une quelconque des revendications 1 à 11, dans lequel le corps de chauffe tubulaire (2) et l'élément chauffant (36) comportent chacun une fiche de connexion (14) électrique.

13. Moufle de four de cuisson selon l'une quelconque des revendications 1 à 12, dans lequel le corps de chauffe tubulaire (2) et l'élément chauffant (36) peuvent être commandés séparément.

14. Moufle de four de cuisson selon l'une quelconque des revendications 1 à 13, dans lequel le support (24) est fixé contre le corps de chauffe tubulaire (2) ou contre un élément d'appui (8) formant un appui pour le corps de chauffe tubulaire (2).

15. Four de cuisson comportant au moins un moufle selon l'une quelconque des revendications 1 à 14.
